# EUROPÄISCHE PATENTANMELDUNG

(11) **EP 1 720 078 A2**
(43) Veröffentlichungstag der Anmeldung: **08.11.2006**
(21) Anmeldenummer: 06450058.0
(22) Anmeldetag: 13.04.2006
(51) Int. Cl.: G03G 15/08

(54) **Verschlusseinrichtung für Tonerbehälter und Tonerbehälter mit einer derartigen Verschlusseinrichtung**

(30) Priorität: 06.05.2005 AT 7822005
(71) Anmelder: Überall, Marco, 2482 Münchendorf (AT)
(72) Erfinder: Überall, Marco, 2482 Münchendorf (AT)
(74) Vertreter: Hehenberger, Reinhard

(57) **Zusammenfassung**

Eine Verschlusseinrichtung für Tonerbehälter (1) weist einen flächigen Träger (5) mit einer mittleren Durchbrechung (7) auf, die mittels einer Verschlussfolie (6) verschlossen ist. Die Verschlussfolie (6) weist einen ersten Abschnitt (8, 9) mit zwei seitlichen Streifen (9) und einem mittleren Streifen (8) und einen zweiten Abschnitt in Form einer Zugeinrichtung (11) auf. Der mittlere Streifen (8) ist von den seitlichen Streifen (9) entlang zweier Reißlinien (10) abreißbar. Die seitlichen Streifen (9) sind mit dem Träger (5) verbunden. Die Zugeinrichtung (11) ragt von einem Stirnende (16a) des ersten Abschnittes ausgehend bis über dessen zweites Stirnende (16b) hinaus. Die Zugeinrichtung (11) ist durch die Durchbrechung (7) geführt und ragt auf der dem ersten Abschnitt gegenüber liegenden Seite des Trägers (5) über diesen hinaus.

Da die Zugeinrichtung (11) und in weiterer Folge der mittlere Streifen (8) durch die Durchbrechung (7) gezogen werden, werden die seitlichen Streifen (9) beim Abreißen durch den sich dadurch ergebenden Winkel etwas gegen die seitlichen Stege (12) gezogen, wodurch ein Abreißen oder Ablösen der seitlichen Streifen (9) von den seitlichen Stegen (12) vermieden werden kann.

## Beschreibung

Die Erfindung betrifft eine Verschlusseinrichtung für Tonerbehälter mit einem flächigen Träger, der eine mittlere Durchbrechung aufweist, die mittels einer Verschlussfolie verschlossen ist, wobei die Verschlussfolie einen ersten Abschnitt mit zwei seitlichen Streifen und einem mittleren Streifen und einen zweiten Abschnitt in Form einer Zugeinrichtung aufweist, wobei der mittlere Streifen von den seitlichen Streifen entlang zweier Reißlinien abreißbar ist, wobei die seitlichen Streifen mit dem Träger verbunden sind, und wobei die Zugeinrichtung von einem Stirnende des ersten Abschnittes ausgehend bis über dessen zweites Stirnende hinausragt.

Die Erfindung betrifft des Weiteren einen Tonerbehälter mit einer Öffnung für den Durchtritt von Toner und mit einer die Öffnung umgebenden Befestigungsfläche, an der eine Verschlusseinrichtung befestigbar ist.

Eine derartige Verschlusseinrichtung und ein damit ausgestatteter Tonerbehälter sind aus der EP 883836 A bekannt. Bei diesen und ebenso bei anderen aus dem Stand der Technik bekannten Verschlusseinrichtung und Tonerbehältern hat es sich als nachteilig herausgestellt, dass beim Abreißen des mittleren Streifens die seitlichen Steifen entweder vom Träger abgelöst oder eingerissen werden können, wobei sich dabei lösende Partikel Funktionsbeeinträchtigungen oder -störungen verursachen können.

Der Erfindung liegt daher die Aufgabe zu Grunde, eine Verschlusseinrichtung und einen Tonerbehälter mit einer derartigen Verschlusseinrichtung zur Verfügung zu stellen, bei denen die Gefahr derartiger Störungen so weit wie möglich verhindert werden kann.

Gelöst wird diese Aufgabe mit einer Verschlusseinrichtung mit den Merkmalen des Anspruches 1 und mit einem Tonerbehälter mit den Merkmalen des Anspruches 20.

Der wesentliche Unterschied der Erfindung zum Stand der Technik liegt darin, dass die Zugeinrichtung und daran anschließend der mittlere Streifen im Stand der Technik immer am mittleren Streifen anliegend parallel zu diesem abgerissen wird, was zu den erwähnten Störungen führen kann, wogegen die Zugeinrichtung bei der Erfindung durch die Durchbrechung durchgeführt wird, wodurch die Seitenstreifen beim Abreißen gegen den Träger gezogen werden. Dadurch kann die Gefahr des Ablösens oder Einreißens der Seitenstreifen verringert werden.

In einer bevorzugten Ausführungsform der Erfindung ist diese dadurch gekennzeichnet, dass die Zugeinrichtung etwa die Breite der Durchbrechung aufweist wobei des Weiteren vorgesehen sein kann, dass der mittlere Streifen etwa die Breite der Durchbrechung aufweist. Bei diesen Ausführungsformen reißt der mittlere Streifen an der Kante des Trägers ab, womit die Gefahr des Ablösens oder Einreißens der Seitenstreifen weiter verringert werden kann.

Um das anfängliche Aufreißen zu erleichtern, kann bei der Erfindung bevorzugt vorgesehen sein, dass die Verschlussfolie zwischen dem mittleren Streifen und den seitlichen Streifen im Bereich des Stirnendes, an dem die Zugeinrichtung an den mittleren Steifen anschließt, eine Einrichtung aufweist, die das anfängliche Abreißen des mittleren Streifens erleichtern.

Diese Einrichtung kann in einer bevorzugten Ausführungsform Einkerbungen oder Einschnitte an den Reißlinien am Rand des Stirnendes aufweisen.

In einer alternativen Ausführungsform kann vorgesehen sein dass im Bereich des Stirnendes eine die beiden Reißlinien verbindende Trennlinie vorgesehen ist.

Diese Trennlinie ist bevorzugt vom Rand des Stirnendes beabstandet, da durch den verbleibenden Steg am Stirnende die Gefahr des Abreißens der Randstreifen vom Träger verringert werden kann. Außerdem kann dadurch in diesem Bereich eine nicht unterbrochene Klebefläche für die Verschlussfolie am Tonerbehälter geschaffen werden.

Wenn in einer Ausführungsform der Erfindung vorgesehen ist, dass die Verschlussfolie an der Trennlinie durchgetrennt oder geschwächt ist, dann kann zum Abdichten dieses Bereiches vorgesehen sein, dass eine die Trennlinie überdeckende Lasche vorgesehen ist, die mit der Verschlussfolie vorzugsweise ganzflächig verklebt ist.

Wenn die stirnseitige Randfläche des Trägers, über welche die Zugeinrichtung über diesen hinaus ragt und welche der Zugeinrichtung zugewandt ist, eine gute Gleitfähigkeit aufweist und/oder wenn die Randfläche des Trägers im Bereich des Stirnendes, an dem die Zugeinrichtung an den mittleren Steifen anschließt und welche der Zugeinrichtung zugewandt ist, eine gute Gleitfähigkeit aufweist, dann kann die für das Aufreißen der Verschlussvorrichtung bzw. des Tonerbehälters erforderliche Kraft auf ein Minimum verringert werden.

Weitere vorteilhafte Ausführungsformen der Erfindung sind Gegenstand der übrigen Unteransprüche.

Weitere Merkmale und Vorteile der Erfindung ergeben sich aus der nachfolgenden Beschreibung bevorzugter Ausführungsformen der Erfindung mit Bezugnahme auf die angeschlossenen Zeichnungen.

Es zeigt
Fig. 1 schematisch einen Tonerbehälter mit einer daran angeklebten erfindungsgemäßen Verschlusseinrichtung,
Fig. 2 schematisch eine Draufsicht auf Fig. 1,
Fig. 3 nur die Verschlussfolie der Verschlusseinrichtung,
Fig. 4 einen Schnitt durch ein stirnseitiges Ende der Verschlusseinrichtung,
Fig. 5 einen Schnitt durch das andere stirnseitige Ende der Verschlusseinrichtung und
Fig. 6 eine bevorzugte Ausführungsform eines Endes einer Verschlussfolie.

In Fig. 1 und 2 ist ein Tonerbehälter 1 schematisch dargestellt, der mit einer Verschlusseinrichtung 2 verschlossen ist, damit der eingefüllte Toner nicht aus einer Öffnung 3 des Tonerbehälters 1 austritt. Die Verschlusseinrichtung 2 ist auf einer Befestigungsfläche 4 des Tonerbehälters 1 angeklebt, die zumindest in der unmittelbaren Umgebung der Öffnung 3 in der Ebene der Öffnung 3 liegt.

Die Verschlusseinrichtung 2 besteht im dargestellten Ausführungsbeispiel aus einem Träger 5, der aus Schaumstoff hergestellt sein kann, und aus einer Verschlussfolie 6. Der Träger 5 weist eine flächige Form mit einer mittleren Durchbrechung 7 auf.

Die Verschlussfolie 6 besteht, wie Fig. 3 zeigt, aus einem ersten Abschnitt mit einem mittleren Streifen 8 und zwei seitlichen Streifen 9, zwischen denen Reißlinien 10 verlaufen, an denen der mittlere Streifen 8 von den seitlichen Streifen 9 abgetrennt werden kann.

Die Reißlinien 10 sollen eine geringerer Festigkeit als die übrigen Bereiche der Verschlussfolie 6 aufweisen, was z.B. dadurch erreicht werden kann, dass die Verschlussfolie 6 an den Reißlinien 10 eine geringere Stärke aufweist oder dass die Verschlussfolie 6 entlang der Reißlinien 10 durch Einkerbungen geschwächt ist. Alternativ ist es auch möglich, dass die Reißlinien 10 entlang von Schussfäden verlaufen, wenn die Verschlussfolie 6 aus einem Gewebe hergestellt ist.

An einem stirnseitigen Ende 16a schließt an den mittleren Streifen 8 ein zweiter Abschnitt der Verschlussfolie 6 in Form einer Zugeinrichtung 11 an, wobei die Verschlussfolie 6 in diesem Anschlussbereich abgeknickt ist.

Im zusammengebauten Zustand ist die Verschlussfolie 6 mit ihren seitlichen Streifen 9 sowohl an der Befestigungsfläche 4 des Tonerbehälters 1 als auch an den seitlichen Stegen 12 des Trägers 5 angeklebt. Die stirnseitigen Stege 13 des Trägers 5 sind nicht an der Verschlussfolie 6 angeklebt. Allerdings ist die Verschlussfolie 6 in diesen Bereichen an der Befestigungsfläche 4 angeklebt. In diesem zusammengebauten Zustand ragt die Zugeinrichtung 11 durch die Durchbrechung 7 im Träger 5 und ragt mit ihrem freien Ende 14 auf der den Streifen 8, 9 gegenüber liegenden Seite des Trägers 5 über diesen hinaus.

Wird an der Zugeinrichtung 11 angezogen, beginnen die Reißlinien 10 im Übergangsbereich zur Zugeinrichtung 11 einzureißen. Um dieses Einreißen zu erleichtern können am Beginn der Reißlinien 10 Einkerbungen oder Einschnitte 15 angebracht sein. Durch weiteres Anziehen an der Zugeinrichtung 11 reißen die Reißlinien 10 immer weiter ein und der mittlere Streifen 8 wird immer weiter bis zum gegenüber liegenden Ende 16b herausgerissen und dann vollständig abgetrennt, wobei er unter dem Steg 13 heraus gezogen wird. Da die Zugeinrichtung 11 und in weiterer Folge der mittlere Streifen 8 durch die Durchbrechung 7 gezogen werden, werden die seitlichen Streifen 9 beim Abreißen durch den sich dadurch ergebenden Winkel etwas gegen die seitlichen Stege 12 gezogen, wodurch ein Abreißen oder Ablösen der seitlichen Streifen 9 von den Stegen 12 vermieden werden kann.

Um das anfängliche Herausziehen der Zugeinrichtung 11 unter dem Steg 13 des Trägers 5 zu erleichtern kann die der Zugeinrichtung 11 zugewandte Fläche 17 des Steges 13 eine besonders gute Gleitfähigkeit aufweisen und z.B. beschichtet sein. Gleiches gilt für die der Zugeinrichtung 11 zugewandte Fläche 18 des gegenüber liegenden Steges 13, da die Zugeinrichtung 11 und in weiterer Folge der mittlere Streifen 8 dann leichter über diese Fläche 18 gleiten können.

In den Fig. 1 bis 5 ist eine Ausführungsform der Erfindung gezeigt, bei denen die Reißlinien 10 immer bis an den stirnseitigen Rand 16b gehen. In Fig. 6 ist eine alternative Ausführungsform dargestellt, bei der die Reißlinien 10 zu einer Trennlinie 20 führen, die vom stirnseitigen Rand 16b beabstandet ist. Diese Trennlinie kann an beiden Enden vorgesehen sein und gerade, geknickt oder gekrümmt und im Winkel zum stirnseitigen Rang 16b angeordnet sein.

Die Trennlinie 20 kann die Verschlussfolie 6 entweder ganz durchtrennen oder nur eine Schwächung der Folie 6, ähnlich der Reißlinien 10, bilden. Um einen Austritt von Toner, der insbesondere dann zu befürchten ist, wenn die Verschlussfolie 6 ganz durchtrennt ist, zu verhindern, kann dieser Bereich mit einer Lasche 19 abgedeckt sein, die in Fig. 6 zu sehen ist. Die Lasche ist vorzugsweise ganzflächig auf die Verschlussfolie 6 aufgeklebt und verhindert ein Durchtreten von Toner durch die Trennlinie 20.

Zusammenfassend kann ein Ausführungsbeispiel der Erfindung wie folgt dargestellt werden: Eine Verschlusseinrichtung für Tonerbehälter 1 weist einen flächigen Träger 5 mit einer mittleren Durchbrechung 7 auf, die mittels einer Verschlussfolie 6 verschlossen ist. Die Verschlussfolie 6 weist einen ersten Abschnitt 8, 9 mit zwei seitlichen Streifen 9 und einem mittleren Streifen 8 und einen zweiten Abschnitt in Form einer Zugeinrichtung 11 auf. Der mittlere Streifen 8 ist von den seitlichen Streifen 9 entlang zweier Reißlinien 10 abreißbar. Die seitlichen Streifen 9 sind mit dem Träger 5 verbunden. Die Zugeinrichtung 11 ragt von einem Stirnende 16a des ersten Abschnittes ausgehend bis über dessen zweites Stirnende 16b hinaus. Die Zugeinrichtung 11 ist durch die Durchbrechung 7 geführt und ragt auf der dem ersten Abschnitt gegenüber liegenden Seite des Trägers 5 über diesen hinaus.

Da die Zugeinrichtung 11 und in weiterer Folge der mittlere Streifen 8 durch die Durchbrechung 7 gezogen werden, werden die seitlichen Streifen 9 beim Abreißen durch den sich dadurch ergebenden Winkel etwas gegen die seitlichen Stege 12 gezogen, wodurch ein Abreißen oder Ablösen der seitlichen Streifen 9 von den seitlichen Stegen 12 vermieden werden kann.

## Patentansprüche

1. Verschlusseinrichtung für Tonerbehälter (1) mit einem flächigen Träger (5), der eine mittlere Durchbrechung (7) aufweist, die mittels einer Verschlussfolie (6) verschlossen ist, wobei die Verschlussfolie (6) einen ersten Abschnitt (8, 9) mit zwei seitlichen Streifen (9) und einem mittleren Streifen (8) und einen zweiten Abschnitt in Form einer Zugeinrichtung (11) aufweist, wobei der mittlere Streifen (8) von den seitlichen Streifen (9) entlang zweier Reißlinien (10) abreißbar ist, wobei die seitlichen Streifen (9) mit dem Träger (5) verbunden sind, und wobei die Zugeinrichtung (11) von einem Stirnende (16a) des ersten Abschnittes ausgehend bis über dessen zweites Stirnende (16b) hinausragt, **dadurch gekennzeichnet, dass** die Zugeinrichtung (11) durch die Durchbrechung (7) geführt ist und auf der dem ersten Abschnitt gegenüber liegenden Seite des Trägers (5) über diesen hinaus ragt.

2. Verschlusseinrichtung nach Anspruch 1, **dadurch gekennzeichnet, dass** die Zugeinrichtung (11) etwa die Breite der Durchbrechung (7) aufweist.

3. Verschlusseinrichtung nach Anspruch 1 oder 2, **dadurch gekennzeichnet, dass** der mittlere Streifen (8) etwa die Breite der Durchbrechung (7) aufweist.

4. Verschlusseinrichtung nach einem der Ansprüche 1 bis 3, **dadurch gekennzeichnet, dass** die Verschlussfolie (6) zwischen dem mittleren Streifen (8) und den seitlichen Streifen (9) Reißlinien (10) mit geringerer Festigkeit als der Festigkeit der Verschlussfolie (6) aufweist.

5. Verschlusseinrichtung nach Anspruch 4, **dadurch gekennzeichnet, dass** die Verschlussfolie (6) an den Reißlinien (10) eine geringere Stärke aufweist.

6. Verschlusseinrichtung nach Anspruch 4, **dadurch gekennzeichnet, dass** die Verschlussfolie (6) entlang der Reißlinien (10) durch Einkerbungen geschwächt ist.

7. Verschlusseinrichtung nach einem der Ansprüche 1 bis 3, **dadurch gekennzeichnet, dass** die Reißlinien (10) entlang von Schussfäden der aus einem Gewebe hergestellten Verschlussfolie (6) verlaufen.

8. Verschlusseinrichtung nach einem der Ansprüche 1 bis 7, **dadurch gekennzeichnet, dass** die Verschlussfolie (6) zwischen dem mittleren Streifen (8) und den seitlichen Streifen (9) im Bereich des Stirnendes (16a), an dem die Zugeinrichtung (11) an den mittleren Steifen (8) anschließt, eine Einrichtung (15) aufweist, die das anfängliche Abreißen des mittleren Streifens (8) erleichtern.

9. Verschlusseinrichtung nach Anspruch 8, **dadurch gekennzeichnet, dass** die Einrichtung (15) Einkerbungen oder Einschnitte an den Reißlinien (10) am Rand des Stirnendes (16a) aufweist.

10. Verschlusseinrichtung nach einem der Ansprüche 1 bis 9, **dadurch gekennzeichnet, dass** im Bereich des Stirnendes (16b) eine die beiden Reißlinien (10) verbindende Trennlinie (20) vorgesehen ist.

11. Verschlusseinrichtung nach Anspruch 10, **dadurch gekennzeichnet, dass** die Trennlinie (20) vom Rand des Stirnendes (16b) beabstandet ist.

12. Verschlusseinrichtung nach Anspruch 11, **dadurch gekennzeichnet, dass** die Verschlussfolie (6) an der Trennlinie (20) durchgetrennt oder geschwächt ist.

13. Verschlusseinrichtung nach einem der Ansprüche 10 bis 12, **dadurch gekennzeichnet, dass** die Trennlinie (20) einen zum Rand des Stirnendes (16b) geneigten Abschnitt aufweist.

14. Verschlusseinrichtung nach einem der Ansprüche 10 bis 13, **dadurch gekennzeichnet, dass** die Trennlinie (20) einen geknickten Verlauf aufweist.

15. Verschlusseinrichtung nach einem der Ansprüche 10 bis 14, **dadurch gekennzeichnet, dass** eine die Trennlinie (20) überdeckende Lasche (19) vorgesehen ist, die mit der Verschlussfolie (6) vorzugsweise ganzflächig verklebt ist.

16. Verschlusseinrichtung nach Anspruch 15, **dadurch gekennzeichnet, dass** die Lasche (19) auf der vom Träger (5) abgewandten Seite mit der Verschlussfolie verklebt ist.

17. Verschlusseinrichtung nach einem der Ansprüche 1 bis 16, **dadurch gekennzeichnet, dass** die stirnseitige Randfläche (18) des Trägers (5), über welche die Zugeinrichtung (11) über diesen hinaus ragt und welche der Zugeinrichtung (11) zugewandt ist, eine gute Gleitfähigkeit aufweist.

18. Verschlusseinrichtung nach einem der Ansprüche 1 bis 17, **dadurch gekennzeichnet, dass** die Randfläche (17) des Trägers (5) im Bereich des Stirnendes (16a), an dem die Zugeinrichtung (11) an den mittleren Steifen (8) anschließt und welche der Zugeinrichtung (11) zugewandt ist, eine gute Gleitfähigkeit aufweist.

19. Verschlusseinrichtung nach einem der Ansprüche 1 bis 18, **dadurch gekennzeichnet, dass** der Träger (5) kompressibel ist.

20. Tonerbehälter mit einer Öffnung (3) für den Durchtritt von Toner und mit einer die Öffnung (3) umgebenden Befestigungsfläche (4), die sich etwa in der Ebene der Öffnung (3) erstreckt, **dadurch gekennzeichnet, dass** an der Befestigungsfläche (4) eine Verschlusseinrichtung (2) nach einem der Ansprüche 1 bis 19 befestigt, vorzugsweise angeklebt, ist.

21. Tonerbehälter nach Anspruch 20, **dadurch gekennzeichnet, dass** die Verschlusseinrichtung (2) mit der Verschlussfolie (6) am Tonerbehälter (1) befestigt ist.

22. Tonerbehälter nach Anspruch 21, **dadurch gekennzeichnet, dass** die Verschlussfolie (6) allseitig an der Befestigungsfläche (4) befestigt ist.
